# EUROPÄISCHE PATENTSCHRIFT

(11) **EP 1 181 413 B1**
(45) Veröffentlichungstag und Bekanntmachung des Hinweises auf die Patenterteilung: **25.02.2004**
(21) Anmeldenummer: 00936799.6
(22) Anmeldetag: 25.05.2000
(51) Int. Cl.: E01C 5/00

(54) **FORMSTEIN**
SHAPED BLOCK
PAVE MOULE

(30) Priorität: 02.06.1999 DE 19925350
(43) Veröffentlichungstag der Anmeldung: 27.02.2002
(73) Patentinhaber: Scheiwiller, Rolf, CH-6052 Hergiswill (CH)
(72) Erfinder: Scheiwiller, Rolf, CH-6052 Hergiswill (CH)
(74) Vertreter: Otten, Herbert
(86) Internationale Anmeldenummer: PCT/EP2000/004763
(87) Internationale Veröffentlichungsnummer: WO 2000/075430

(56) Entgegenhaltungen:
- CH-A- 688 827
- DE-A- 19 607 989
- US-A- 5 503 498

## Beschreibung

Die Erfindung betrifft ein Formsteinsystem nach dem Oberbegriff des Patentanspruchs 1.

Aus der DE 87 00 821 U1 ist ein derartiges Formsteinsystem bekannt. Nachteilig an diesem Formsteinsystem ist, dass die Steine sich nicht gegenseitig im Verband halten und an den Rändern sogar aus dem Verband driften, da die Nocken nur als Distanznocken dienen. Weiterhin ist ein Begehen solcher Beläge zumindest mit dünnen Absätzen nicht ungefährlich, da aufgrund der stirnseitig aneinanderstoßenden Nocken zwischen den einzelnen Steinen breite Spalten ausgebildet werden.

Überdies sind aus dem Stand der Technik Formsteinsysteme bekannt, die keine Nocken aufweisen, dies führt dazu, dass das Regenwasser nur in geringen Mengen zwischen den Stoßfugen versickern kann und keine Möglichkeiten gegeben sind, die sickermenge positiv zu beeinflussen.

Aus der US-A-5 503 498 ist ein Formsteinsystem nach der Gattung des Anspruchs 1. bekannt geworden. In besonderer Ausführungsform (s. dortige Fig. 7) weist dieses Formsteinsystem einen Doppelstein oder Vollstein auf, dem ein Halbstein oder Normalstein zugeordnet ist. Jeder Normalstein weist an den Seitenflächen symmetrisch angeordnete Abstandsnocken auf, die eine treppenförmige Struktur besitzen, wobei der Treppenverlauf gegen den Uhrzeigersinn umlaufend abfallend ausgebildet ist. Die Abstandsnocken sind derart-konzipiert, dass sie stets stirnseitig gegeneinanderstoßen und damit zu einer Verzahnung zumindest in einer Richtung führen. Nachteilig an diesem Pflasterstein ist der große Fugenabstand aufgrund der stets stirnseitig aneinanderstoßenden Abstandhalter, was allerdings zu einer guten Wasserdurchlässigkeit des bekannten Steinsystems führt.

Ein weiterer quaderförmiger Pflasterstein ist aus dem Dokument DE 196 07 989 A1 bekannt geworden, bei welchem aneinandergrenzende Pflastersteine seitliche Nocken aufweisen, die Verzahnungspaare bilden. Bei diesem Steinsystem sind jedoch keine Vollsteine und Halbsteine vorgesehen, so dass die Verlegemöglichkeiten und das Aussehen in ihrer Strukturierung begrenzt sind.

Der Erfindung liegt die Aufgabe zugrunde, einen Formstein zu entwickeln, der einen optimalen Zusammenhalt des Steinverbands und eine gute Wasserableitung bei gleichzeitiger Begehfreundlichkeit gewährleistet.

Diese Aufgabe wird ausgehend von einem Formstein nach dem Oberbegriff des Patentanspruchs 1 durch die kennzeichnenden Merkmale des Anspruchs 1 gelöst.

Die Unteransprüche stellen vorteilhafte und zweckmäßige Weiterbildungen des Gegenstands des Anspruchs 1 dar.

Gemäß dem Patentanspruch 1 ist vorgesehen, dass jeder Abschnitt der durch eine Quermittelebene getrennten Längsseiten eines Vollsteines wenigstens zwei Nocken aufweist, wobei der einer Querseite des Formsteines nähere Nocken mit einem einer Querseite ferneren Nocken eines Gegensteines ein verzahnungspaar bildet, das um wenigstens eine Nockenbreite beabstandet von einem Verzahnungspaar liegt, welches der der Querseite fernere Nocken mit dem der Querseite näheren Nocken des Gegensteines bildet.

Durch die Bildung von Verzahnungspaaren, die lediglich aus zwei Nocken bestehen, ist zum einen gewährleistet, dass der Formstein entlang seiner Längsseite mit dem jeweiligen Gegenstein an mehreren Stellen. in Eingriff und Kontakt steht, so dass der Formstein und der Gegenstein parallel und verschiebesicher zueinander ausgerichtet sind. Zum anderen ist sichergestellt, dass entlang der Längsseite des Formsteines zwischen den Verzahnungspaaren noch ausreichend Seitenfläche für die Bildung von Abflussschächten zur Verfügung steht bzw. dass die Nocken in ausreichender Breite dimensioniert werden können und dass ein geringer Steinabstand genügt, um einen ausreichend dimensionierten Abflussschacht zu bilden. Ein weiterer Vorteil ist, dass diese Verzahnung ein optimales Verfugen mit Sand erlaubt. Außerdem ist eine Herstellung mit einem einfachen Werkzeug möglich, da die Hinterschneidungen des Formsteines gleichmäßig auf dessen Seitenfläche verteilt sind und somit im Formwerkzeug an keiner Stelle Häufungen von beweglichen Teilen auftreten, die eine komplizierte, anfällige Mechanik bedingen.

Nach einer bevorzugten Ausführungsform liegt der Formstein auch als Halbstein vor, der sich durch Halbierung des Vollsteines in der Quermittelebene ergibt, abzüglich der halben Tiefe eines dort vorgesehenen Nockens. Dies bringt den vorteil mit sich, dass bei der Herstellung der Form für die Halbsteine das Fräsprogramm für die CNC-Fräsmaschine fast vollständig aus dem Programm für den Vollstein übernommen werden kann.

Weiterhin ist es vorteilhaft, den einer Querseite bzw. Längsseite des Formsteines näheren Nocken mindestens eine halbe Nockenbreite von der benachbarten Längsseite bzw. Querseite entfernt anzuordnen. Dadurch wird gewährleistet, daß die Kräfte, die dieser Nocken als Distanz- und/oder Verzahnungsmittel durch den Gegenstein erfährt oder auf den Gegenstein überträgt, nicht auf einen empfindlichen Eckbereich des Formsteines wirken, so daß ein Ab- oder Anbrechen eines Eckbereichs unwahrscheinlich ist.

Nach einer besonders vorteilhaften Ausbildung des Erfindungsgegenstandes sind zwischen den Verzahnungspaaren Wasserablaufschächte ausgebildet. Hierdurch wird erreicht, daß der Formstein an seinen Längsseiten jeweils mindestens zwei Wasserablaufschächte aufweist und somit das Wasser auf der Steinoberfläche nur kurze Wege bis zum nächsten Ablaufschacht zurücklegen muß.

Eine besonders vorteilhafte Ausführungsform des Erfindungsgegenstandes liegt vor, wenn der Formstein an seiner Unterseite spiegelsymmetrisch zur Quermittelebene verlaufende Kanäle aufweist. Durch diese Maßnahme ist es möglich, die einzelnen Abflußschächte des Formsteines miteinander zu verbinden und zu vermeiden, daß der Kanal in der Quermittelebene des Formsteines verläuft. Somit wird die Widerstandsfähigkeit des Formsteines gegen Biegebelastung stark erhöht, da gerade an der für Biegebelastung kritischsten Stelle eine Schwächung des Formsteines vermieden wird.

Eine besonders vorteilhafte Ausführungsform des Erfindungsgegenstandes liegt vor, wenn die Kanäle diejenigen Wasserablaufschächte verbinden, die sich bezüglich der Schnittgeraden der Längsmittelebene mit der Quermittelebene gegenüberliegen, wobei sich die Kanäle kreuzen. Durch diese Maßnahme wird ein Kanalsystem geschaffen, das nicht nur das Abfließen des Wassers in Längsrichtung erlaubt, sondern das dem Wasser erlaubt, sich in alle Richtungen unter dem Formsteinverband zu bewegen. Somit ist es möglich, daß das Wasser von Stellen, an denen es nicht versickern kann, in alle Richtungen abfließt und somit die Gefahr der Pfützenbildung durch aufgestautes Wasser an der Formsteinoberfläche geringer ist.

Um die Kanalfläche bzw. die Fläche, über die das Wasser versickert, zu vergrößern, ist es weiterhin vorteilhaft, daß die Wasserablaufschächte jeweils in einen ersten Kanal, der sie mit dem bezüglich der Längsmittelebene gegenüberliegenden Wasserablaufschacht verbindet, und in einen zweiten Kanal, der sie mit dem bezüglich der Schnittgeraden der Längsmittelebene mit der Quermittelebene gegenüberliegenden Wasserablaufschacht verbindet, münden.

Eine weitere vorteilhafte Ausbildungsform des Erfindungsgegenstandes liegt vor, wenn jeder Abschnitt der Querseite wenigstens zwei Nocken aufweist, wobei der der Längsmittelebene nähere Nocken mit einem der Längsmittelebene fernere Nocken eines Gegensteines ein Verzahnungspaar bildet, das beabstandet von dem Verzahnungspaar liegt, welches der der Längsmittelebene fernere Nocken mit dem der Längsmittelebene nähere Nocken des Gegensteines bildet, und wobei der der Längsmittelebene nahe Nocken zusammen mit dem der Längsmittelebene nahe Nocken des Gegensteines ein drittes Verzahnungspaar bildet. Durch diese Ausführungsform werden auf engstem Raum drei Verzahnungspaare gebildet, die ein Verschieben des Formsteines gegen den Gegenstein längs der Querseite in zwei Richtungen verhindern.

Weitere Einzelheiten der Erfindung werden in der Zeichnung anhand von schematisch dargestellten Ausführungsbeispielen beschrieben.

Hierbei zeigt
- Fig. 1: eine perspektivische Ansicht eines Vollsteines mit Nocken,
- Fig. 2: eine perspektivische Ansicht eines Halbsteines,
- Fig. 3: eine Draufsicht auf im Verband verlegte Formsteine,
- Fig. 4: eine perspektivische Ansicht eines Vollsteines mit Nocken und Kanälen,
- Fig. 5: eine perspektivische Ansicht eines Halbsteines mit Nocken und Kanälen,
- Fig. 6: eine perspektivische Ansicht eines Vollsteines mit Nocken, Kanälen und Ausnehmungen,
- Fig. 7: eine perspektivische Ansicht eines Halbsteines mit Nocken, Kanälen und Ausnehmungen,
- Fig. 8: eine Draufsicht auf im Verband verlegte Formsteine mit Ausnehmungen,
- Fig. 9: eine Draufsicht auf im Verband verlegte Formsteine mit Ausnehmungen und einer Verzahnungsvariante.

In Fig. 1 ist ein Formstein 1, der als Vollstein 1a ausgebildet ist, in perspektivischer Ansicht dargestellt. Der Formstein 1 weist Längsseiten 2, 3 und Querseiten 4, 5 auf. Der Vollstein 1a wird durch eine Längsmittelebene 6 und eine Quermittelebene 7 geteilt. Die Längsmittelebene 6 und die Quermittelebene 7 schneiden sich in einer Schnittgeraden 8. Die Quermittelebene 7 teilt die Längsseiten 2, 3 in Halbseiten 2a, 2b und 3a, 3b. An den Längsseiten 2, 3 bzw. den Querseiten 4, 5 weist der Formstein 1 Distanz- bzw. Verzahnungsmittel 9 auf. Diese sind in Fig. 1 als Nocken 10 bis 15 sichtbar. Der Formstein 1 ist im Wesentlichen durch eine Kontur 22, die von einer Oberkante 23, Seitenkanten 24 und einer Unterkante 25 gebildet wird, umgrenzt. Gemäß einer nicht dargestellten alternativen Ausführungsform sind die Kanten 23, 24, 25 wahlweise mit Fasen versehen. Hierdurch wird eine ansprechende Optik und eine Unempfindlichkeit der Kanten 23, 24, 25 gegen kleine Beschädigungen erreicht. Die Distanz- bzw. Verzahnungsmittel 9 weisen eine Nockenbreite b auf. Jedes Distanz- bzw. Verzahnungsmittel 9 weist zu den Seitenkanten 24 einen Abstand a auf, der wenigstens der halben Nockenbreite b entspricht.

In Figur 2 ist ein als Halbstein 1b ausgebildeter Formstein 1 zu sehen. Der Halbstein 1b weist ebenfalls Distanz- bzw. Verzahnungsmittel 9 auf, konkret sind die Nocken 10 bis 13 zu sehen. Diese weisen wie alle Distanz- bzw. Verzahnungsmittel 9 Kontaktflächen 26, Schubflächen 27 und Deckflächen 28 auf, wobei die Deckflächen 28 von den Kontaktflächen 26 zu den Längsseiten 2, 3 bzw. zu den Querseiten 4, 5 steigend verlaufen. Auch die Schubflächen 27 bilden einen schrägen Übergang von den Kontaktflächen 26 auf die Längsseiten 2, 3 bzw. Querseiten 4, 5. Der Formstein 1 besitzt eine Oberseite 29 und eine Unterseite 30.

Figur 3 zeigt eine Draufsicht auf im Verband 40 verlegte Formsteine 1. Konkret besteht der Verband aus einem Halbstein 40a, einem Vollstein 40b und einem weiteren, teilweise sichtbaren Vollstein 40c. In der Draufsicht auf den Vollstein 40b sind die in Figur 1 verdeckten Nocken 41 bis 46 zu sehen. In der Draufsicht auf den Halbstein 40a sind die in der Figur 2 verdeckten Nocken 41 bis 44 zu sehen. Weiterhin zeigt die Figur 3, daß die Formsteine 1 in gleichen Abständen d zueinander angeordnet sind, d.h. die Vollsteine 40b, 40c und der Halbsteine 40a liegen sich mit ihren Längsseiten 2, 3 und ihren Querseiten 3, 4 mit gleichen Abständen d gegenüber. Diese Abstände entsprechen etwa einer Tiefe t der Distanz- bzw. Verzahnungsmittel 9. Somit kann auf den Verband 40 ein Raster 47 gelegt werden, dessen Rasterweite 47a in x-Richtung einer halben Vollsteinlänge L zuzüglich einer halben Nockentiefen t entspricht. In y-Richtung weist das Raster 47 eine Rasterweite 47b auf, die einer Formsteinbreite B zuzüglich zweier halber Nockentiefen t entspricht. Der Halbstein 1b entsteht aus dem Vollstein 1a durch Halbierung des Vollsteines 1a in der Quermittelebene 7, abzüglich der halben Tiefe eines dort angeordneten Nockenes 10, 11 bzw. 41, 42.

In Figur 3 ist zu sehen, daß jeder Abschnitt 2a, 2b bzw. 3a, 3b der durch die Quermittelebene 7 getrennten Längsseiten 2, 3 des Vollsteines 40b zwei Nocken 12, 13; 14, 15; 43, 44; 45, 46 aufweist, wobei der der Querseite 4 bzw. 5 des Formsteines 1 nähere Nocken 12; 15; 43; 46 mit dem der Querseite 4 bzw. 5 ferneren Nocken 13; 14; 44; 45 des jeweiligen Gegensteines (in Figur 3 Vollstein 40c bzw. Halbstein 40a) ein Verzahnungspaar 48 bildet, das beabstandet von dem Verzahnungspaar 49 liegt, welches der der Querseite 4, 5 fernere Nocken 13; 14; 44; 45 mit dem der Querseite 4 bzw. 5 näheren Nocken 10; 15; 43; 46 des jeweiligen Gegensteines (in Figur 3 Vollstein 40c bzw. Halbstein 40a) bildet.
Die Querseite 4,5 des Halbsteines 40a und des Vollsteines 40c weisen Nocken 10, 11; 41, 42 auf, wobei der der Längsmittelebene 6 nähere Nocken 11 des Vollsteines 40c mit dem der Längsmittelebene 6 ferneren Nocken 41 des Halbsteines 40a ein Verzahnungspaar 60 bildet, das beabstandet von dem Verzahnungspaar 61 liegt, welches der der Längsmittelebene 6 fernere Nocken 10 des Vollsteines 40c mit dem der Längsmittelebene 6 näheren Nocken 42 des Halbsteines 40a bildet, und wobei der der Längsmittelebene 6 nähere Nocken 11 des Vollsteines 40c zusammen mit dem der Längsmittelebene 6 näheren Nocken 42 des Halbsteines 40a ein drittes Verzahnungspaar 62 bildet.

Zwischen den Verzahnungspaaren 48, 49 wird ein Freiraum 50, der als Wasserablaufschacht 51 ausgebildet ist freigelassen. In diesem Wasserablaufschacht 51 kann beispielsweise Regenwasser zwischen dem Nocken 14 und der Längsseite 2 des Vollsteines 40b und dem Nocken 43 und der Längsseite 3 des Vollsteines 40c zu den Unterseiten 30 der Vollsteine 40b, 40c ablaufen. An den Unterseiten der Vollsteine 40b, 40c sind Kanäle 52 angeordnet. Über die das Regenwasser unter dem Verband 40 abfließt bzw. versickert.

Figur 4 zeigt nun die perspektivische Ansicht eines Vollsteines 1a mit Kanälen 52, die spiegelsymmetrisch zur Quermittelebene 7 angeordnet sind. In Figur 5 ist ein Halbstein 40a mit einem Kanal 52 zu sehen.

Die Figur 6 zeigt eine Ausführungsvariante des Vollsteines 1a. Gemäß dieser Variante besitzt der Vollstein 1a Rücksprünge 53, die an den Übergängen der Längsseiten 2, 3 in die Querseiten 4, 5 als Ausnehmungen 54 und in der Mitte der Längsseiten 2, 3 als Ausnehmungen 55 ausgebildet sind. Figur 7 zeigt einen Halbstein 40a, der ebenfalls Rückssprünge 53 aufweist, die an den Übergängen der Längsseiten 2, 3 in die Querseiten 4, 5 als Ausnehmungen 54 ausgestaltet sind.

Figur 8 zeigt nun einen Verband 60 aus zwei Vollsteinen 56, 56a und einem Halbstein 57 gemäß der Figuren 6, 7. Hier ist zu sehen, daß Begrünungsinseln 58 durch die Rücksprünge 53 gebildet werden. Die Begrünungsinseln 58 werden jeweils durch vier Ausnehmungen 54 oder eine Ausnehmung 55 und zwei Ausnehmungen 54 gebildet. Die Begrünungsinseln 58, die nach einer Ausführungsvariante nur mit Kies verfüllt werden, lockern die strenge Längsausrichtung durch ihre regelmäßige Anordnung auf und erlauben so den Einsatz der Formsteine 1 auch in Bereichen, in denen aus ästhetischen Gründen ein im Längsverband verlegter Formstein 1 nicht in Frage käme. Somit wird das Einsatzgebiet der Formsteine durch die Begrünungsinseln 58 erweitert.

Nach einer nicht dargestellten Ausführungsvariante ist vorgesehen, daß auf der Unterseite 30 der Formsteine 1 von den Kanälen 52 aus weitere Kanäle zu den Begrünungsinseln 58 abzweigen, um so für eine optimale Versorgung der in den Begrünungsinseln 58 eingesetzten Pflanzen und eine optimale Aufnahme des Wassers zu sorgen.

Figur 9 zeigt eine weiter Ausführungsvariante der Formsteine 1. Bei dieser Variante sind die Distanz- bzw. Verzahnungsmittel 9 nicht spiegelsymmetrisch zur Längsmittelebene 6, sondern versetzt zur Längsmitteleben 6 angeordnet, um im Randbereich verlegte Halbsteine an den ihre Längsseiten 2, 3 kontakierenden Vollsteinen in beide Richtungen des Bewegungspfeiles 59 abzustützen.

### Bezugszeichenliste:

- 1: Formstein
- 1a: Vollstein
- 2: Längsseite
- 2a, 2b: Halbseite
- 3: Längsseite
- 3a, 3b: Halbseite
- 4, 5: Querseite
- 6: Längsmittelebene
- 7: Quermittelebene
- 8: Schnittgerade
- 9: Distanz- bzw. Verzahnungsmittel
- 10-15: Nocken
- 22: Kontur
- 23: Oberkante
- 24: Seitenkante
- 25: Unterkante
- 26: Kontaktfläche
- 27: Schubfläche
- 28: Deckfläche
- 29: Oberseite
- 30: Unterseite
- 40: Verband
- 40a: Halbstein
- 40b: Vollstein
- 40c: Vollstein
- 41-46: Nocken
- 47: Raster
- 47a: Rasterweite
- 47b: Rasterweite
- 48: Verzahnungspaar
- 49: Verzahnungspaar
- 50: Freiraum
- 51: wasserablaufschacht
- 52: Kanal
- 53: Rücksprung
- 54: Ausnehmung
- 55: Ausnehmung
- 60: Verband
- 56, 56a: Vollstein
- 57: Halbstein
- 58: Begrünungsinsel
- 59: Bewegungspfeil
- 60: Verzahnungspaar
- 61: Verzahnungspaar
- 62: Verzahnungspaar
- a: Abstand
- b: Nockenbreite

## Patentansprüche

1. Formsteinsystem mit Vollsteinen (1a) mit einer im Wesentlichen rechteckigen Grundfläche und Halbsteinen (1b), die im Wesentlichen durch Halbierung des Vollsteines (1a) in der Quermittelebene (7) gebildet sind, zur Verlegung im Längsverband, wobei die Quermittelebene (7) an den Längsseiten (2, 3) jeweils zwei Abschnitte (2a, 2b, 3a, 3b) ausbildet und jeder Abschnitt (2a, 2b, 3a, 3b), der durch die Quermittelebene (7) getrennten Längsseiten (2, 3) eines Vollsteines (1a) wenigstens zwei Nocken (12, 13; 14, 15; 43, 44; 45, 46) aufweist, wobei im Verband der einer Querseite (4, 5) des Vollsteines (1a) nähere Nocken (12; 15; 43; 46) mit einem einer Querseite (4, 5) ferneren Nocken (13; 14; 44; 45) eines Gegensteines ein Verzahnungspaar (48) bildet, das um wenigstens eine Nockenbreite (b) beabstandet von einem Verzahnungspaar (49) liegt, welches der der Querseite (4, 5) fernere Nocken (13; 14; 44; 45) mit dem der Querseite (4, 5) näheren Nocken (12; 15; 43; 46) des Gegensteines bildet, **dadurch gekennzeichnet, dass** die Nocken (9; 12 bis 15; 43 bis 46) spiegelsymmetrisch zur Längsmittelebene (6) angeordnet sind, wobei stirnseitige Kontaktflächen (26) der im Querschnitt etwa trapezförmigen Nocken (9) im Verband in Kontakt stehen mit den Seitenflächen (2, 4, 5) des Voll- bzw. Halbsteins (1a, 1b), und wobei der Abstand (d) der Steine etwa einer Tiefe (t) der Nocke (9) entspricht.

2. Formsteinsystem nach Anspruch 1, **dadurch gekennzeichnet, daß** sich ein Halbstein (40a) durch Halbierung des Vollsteines (1a) in der Quermittelebene (7) ergibt, abzüglich der halben Tiefe eines dort vorgesehenen Nockenes (10, 11, 41, 42).

3. Formsteinsystem nach einem der vorhergehenden Ansprüche, **dadurch gekennzeichnet, daß** der einer Querseite (4, 5) bzw. Längsseite (2, 3) des Formsteines (1) nähere Nocken (10, 41, 12, 15, 43, 46) mit seiner der Querseite (4, 5) bzw. Längsseite (2, 3) nahen Schubfläche (27) mindestens einen Abstand (a) zur Querseite (4, 5) bzw. Längsseite (2, 3) aufweist, der der halben Nockenbreite (b) entspricht.

4. Formsteinsystem nach einem der vorhergehenden Ansprüche, **dadurch gekennzeichnet, daß** zwischen den verzahnungspaaren (48, 49) ein Wasserablaufschacht (51) ausgebildet ist.

5. Formsteinsystem nach einem der vorhergehenden Ansprüche, **dadurch gekennzeichnet, daß** der Vollstein (1a) an seiner Unterseite (30) spiegelsymmetrisch zur Quermittelebene (7) verlaufende Kanäle (52) aufweist.

6. Formsteinsystem nach einem der vorhergehenden Ansprüche, **dadurch gekennzeichnet, daß** durch die Kanäle (52) die Wasserablaufschächte (51) verbunden sind, die sich bezüglich der Schnittgeraden (8) der Längsmittelebene (6) mit der Quermittelebene (7) gegenüberliegen, wobei sich die Kanäle (52) kreuzen.

7. Formsteinsystem nach einem der vorhergehenden Ansprüche, **dadurch gekennzeichnet, daß** der Wasserablaufschacht (51) in einen ersten Kanal (52), der den Wasserablaufschacht (51) mit dem bezüglich der Längsmittelebene (6) gegenüberliegenden Wasserablaufschacht (51) verbindet, und in einen zweiten Kanal (52), der den Wasserablaufschacht (51) mit dem bezüglich der Schnittgeraden (8) der Längsmittelebene (6) mit der Quermittelebene (7) gegenüberliegen Wasserablaufschacht (51) verbindet, mündet.

8. Formsteinsystem nach einem der vorhergehenden Ansprüche, **dadurch gekennzeichnet, daß** jede Querseite (4,5) wenigstens zwei Nocken (10, 11; 41, 42) aufweist, wobei der der Längsmittelebene (6) nähere Nocken (11, 42) mit einem der Längsmittelebene (6) ferneren Nocken (10; 41) des Gegensteines ein Verzahnungspaar (60) bildet, das beabstandet von einem Verzahnungspaar (61) liegt, welches der der Längsmittelebene (6) fernere Nocken (10; 41) mit dem der Längsmittelebene (6) näheren Nocken (11, 42) des Gegensteines bildet, und wobei der der Längsmittelebene (6) nähere Nocken (11; 42) zusammen mit dem der Längsmittelebene (6) näheren Nocken (11; 42) des Gegensteines ein drittes Verzahnungspaar (62) bildet.

## Claims

1. A system of shaped bricks comprising a substantially rectangular base and half bricks (1b), which are formed essentially by halving the full brick (1a) in the transversal central plane (7), for laying in a longitudinal bond, wherein the transversal central plane (7) at the longitudinal sides (2, 3) forms two sections (2a, 2b, 3a, 3b) in each case and each section (2a, 2b, 3a, 3b), which through longitudinal sides (2, 3) of a full brick (1a) divided by the transversal central plane (7) comprises at least two studs (12, 13; 14, 15; 43, 44; 45, 46), wherein in the bond the stud (12; 15; 43; 46) closer to one transverse side (4, 5) of the full brick (1a) with a stud (13; 14; 44; 45) of a counter-brick further from a transverse side (4, 5) forms an interlocking pair (48), which is spaced by at least one stud width (b) from an interlocking pair (49) which is formed by the stud (13; 14; 44; 45) further from the transverse side (4, 5) with the stud (12; 15; 43; 46) of the counter-brick closer to the transverse side (4, 5),
**characterised in that** the studs (9; 12 to 15; 43 to 46) are disposed with mirror symmetry to the longitudinal central plane (6), wherein end contact faces (26) of the studs (9) having a roughly trapezoidal cross section are in contact with the lateral faces (2, 4, 5) of the full brick or half brick (1a, 1b), and wherein the distance (d) between the bricks roughly corresponds to a depth (t) of the stud (9).

2. A system of shaped bricks according to Claim 1,
**characterised in that** a half brick (40a) is produced by halving the full brick (1a) in the transversal central plane (7), less half the depth of a stud (10, 11, 41, 42) provided there.

3. A system of shaped bricks according to one of the preceding Claims,
**characterised in that** the stud (10, 41, 12, 15, 43, 46) closer to one transverse side (4, 5) or longitudinal side (2, 3) of the shaped brick (1) with its thrust face (27) close to the transverse side (4, 5) or longitudinal side (2, 3) is at least a distance (a) from the transverse side (4, 5) or longitudinal side (2, 3) which corresponds to half the stud width (b).

4. A system of shaped bricks according to one of the preceding Claims,
**characterised in that** a water outlet duct (51) is constructed between the interlocking pairs (48, 49).

5. A system of shaped bricks according to one of the preceding Claims,
**characterised in that** on its under side the full brick (1a) comprises channels (52) running with mirror symmetry to the transversal central plane (7).

6. A system of shaped bricks according to one of the preceding Claims,
**characterised in that** the water outlet ducts (51), which are situated opposite with respect to the sectional straight line (8) of the longitudinal central plane (6) with the transversal central plane (7), are connected by the channels (52), wherein the channels (52) intersect.

7. A system of shaped bricks according to one of the preceding Claims,
**characterised in that** the water outlet duct (51) discharges into a first channel (52), which connects the water outlet duct (51) to the water outlet duct (51) situated opposite with respect to the longitudinal central plane (6), and into a second channel (52), which connects the water outlet duct (51) to the water outlet duct (51) situated opposite with respect to the sectional straight line (8) of the longitudinal central plane (6).

8. A system of shaped bricks according to one of the preceding Claims,
**characterised in that** each transverse side (4, 5) comprises at least two studs (10, 11; 41, 42), wherein the stud (11, 42) closer to the longitudinal central plane (6) with a stud of the counter-brick (10; 41) further from the longitudinal central plane (6) forms an interlocking pair (60), which is spaced from an interlocking pair (61) which is formed by the stud (10; 41) further from the longitudinal central plane (6) with the stud (11, 42) of the counter-brick closer to the longitudinal central plane (6), and wherein the stud (11; 42) closer to the longitudinal central plane (6) together with the stud (11; 42) of the counter-brick closer to the longitudinal central plane (6) forms a third interlocking pair (62).

## Revendications

1. Système de pavés moulés avec des pavés entiers (1a) avec une surface de base essentiellement rectangulaire et des demi-pavés (1 b) qui sont formés essentiellement par division en deux du pavé entier (1a) dans le plan médian transversal (7), destiné à être posé dans un assemblage longitudinal, le plan médian transversal (7) formant le long des côtés longitudinaux (2, 3) chacun deux segments (2a, 2b, 3a, 3b) et chaque segment (2a, 2b, 3a, 3b) des côtés longitudinaux (2, 3) d'un pavé entier (1a) séparés par le plan médian transversal (7) présentant au moins deux saillies (12 ; 13 ; 14 ; 15 ; 43 ; 44 ; 45 ; 46), la saillie la plus proche (12 ; 15 ; 43: 46) d'un côté transversal (4, 5) du pavé entier (1a) dans l'assemblage formant avec une saillie la plus éloignée (13 ; 14 ; 44 ; 45) d'un côté transversal (4, 5) d'un contre-pavé un couple d'engrènement (48) qui est distant d'au moins une largeur de saillie (b) d'un couple d'engrènement (49) que forme la saillie la plus éloignée (13 ; 14 ; 44 ; 45) du côté transversal (4, 5) avec la saillie la plus proche (12 ; 15 ; 43 ; 46) du côté transversal. (4, 5) du contre-pavé,
**caractérisé en ce que** les saillies (9 ; 12 à 15 ; 43 à 46) sont disposées de manière symétrique par rapport au plan médian -longitudinal (6), des surfaces de contact frontales (26) des saillies (9) de section à peu près trapézoïdale étant en contact dans l'assemblage avec les surfaces latérales (2, 4, 5) du pavé entier ou demi-pavé (1a, 1 b) et l'écart (d) entre les pavés correspondant à peu près à une profondeur (t) de la saillie (9).

2. Système de pavés moulés selon la revendication 1,
**caractérisé en ce qu'**un demi-pavé (40a) résulte de la division en deux du pavé entier (1a) dans le plan médian transversal (7), moins la moitié de la profondeur d'une saillie qui y est prévue (10, 11, 41, 42).

3. Système de pavés moulés selon l'une quelconque des revendications précédentes,
**caractérisé en ce que** la saillie la plus proche (10, 41, 12, 15, 43, 46) d'un côté transversal (4, 5) ou côté longitudinal (2, 3) du pavé moulé (1) présente, avec sa face de poussée (27) proche du côté transversal (4, 5) ou côté longitudinal (2, 3) au moins une distance (a) par rapport au côté transversal (4, 5) ou longitudinal (2, 3) qui correspond à la demi-largeur (b) de la saillie.

4. Système de pavés moulés selon l'une quelconque des revendications précédentes,
**caractérisé en ce qu'**un puits d'écoulement d'eau (51) est formé entre les couples d'engrènement (48, 49).

5. Système de pavés moulés selon l'une quelconque des revendications précédentes,
**caractérisé en ce que** le pavé entier (1a) présente sur sa face inférieure (30) des canaux (52) orientés de façon symétrique par rapport au .plan médian transversal (7).

6. Système de pavés moulés selon l'une quelconque des revendications précédentes,
**caractérisé en ce que** les canaux (52) relient les puits d'écoulement d'eau (51) qui sont situés de manière opposée par rapport à la droite d'intersection (8) du plan médian longitudinal (6) avec le plan médian transversal (7), les canaux (52) se croisant.

7. Système de pavés moulés selon l'une quelconque des revendications précédentes,
**caractérisé en ce que** le puits d'écoulement d'eau (51) débouche dans un premier canal (52), qui relie le puits d'écoulement d'eau (51) avec le puits d'écoulement d'eau (51) opposé par rapport au plan médian longitudinal . (6), et dans un deuxième canal (52) qui relie le puits d'écoulement d'eau (51) avec le puits d'écoulement d'eau (51) opposé par rapport à la droite d'intersection (8) du plan médian longitudinal (6) avec le plan médian transversal (7).

8. Système de pavés moulés selon l'une quelconque des revendications précédentes,
**caractérisé en ce que** chaque côté transversal (4, 5) présente au moins deux saillies (10, 11 ; 41, 42), la saillie la plus proche (11, 42) du plan médian longitudinal (6) formant avec une saillie la plus éloignée (10, 41) du plan médian longitudinal (6) du contre-pavé un couple d'engrènement (60) qui est situé à distance d'un couple d'engrènement (61) que forme la saillie la plus éloignée (10 ; 41) du plan médian longitudinal (6) avec la saillie la plus proche (11, 42) du plan médian longitudinal (6) du contre-pavé et la saillie la plus proche (11 ; 42) du plan médian longitudinal (6) formant avec la saillie la plus proche (11 ; 42) du plan médian longitudinal (6) du contre-pavé un troisième couple d'engrènement (62).
